# EUROPÄISCHE PATENTSCHRIFT

(11) **EP 0 923 671 B1**
(45) Veröffentlichungstag und Bekanntmachung des Hinweises auf die Patenterteilung: **19.06.2002**
(21) Anmeldenummer: 98924009.8
(22) Anmeldetag: 14.03.1998
(51) Int. Cl.: F02M 47/02

(54) **KRAFTSTOFFEINSPRITZVENTIL**
FUEL INJECTION VALVE
SOUPAPE D'INJECTION DE CARBURANT

(30) Priorität: 01.07.1997 DE 19727896
(43) Veröffentlichungstag der Anmeldung: 23.06.1999
(73) Patentinhaber: ROBERT BOSCH GMBH, 70442 Stuttgart (DE)
(72) Erfinder: HEINZ, Rudolf, D-71272 Renningen (DE); POTSCHIN, Roger, D-74336 Brackenheim (DE); BOECKING, Friedrich, D-70499 Stuttgart (DE)
(86) Internationale Anmeldenummer: DE9800764
(87) Internationale Veröffentlichungsnummer: WO9901660

(56) Entgegenhaltungen:
- DE-A- 2 759 255
- US-A- 3 610 529
- US-A- 4 440 132

## Beschreibung

### Stand der Technik

Die Erfindung geht von einem Kraftstoffeinspritzventil nach der Gattung des Patentanspruchs 1 aus. Bei einem solchen, durch die GB-PS 1 320 057 bekannten Kraftstoffeinspritzventil ist das Betätigungsteil des Ventilglieds einstückig mit dem selben ausgeführt. Das Ventilglied hat dabei als Betätigungsteil einen Kolben, der auf seiner einen Seite mit seiner Stirnseite den Steuerdruckraum begrenzt und auf seiner anderen Seite über eine Druckschulter in einen im Durchmesser kleineren Teil übergeht, an dessen Ende die Dichtfläche angeordnet ist, welche die Einspritzöffnung steuert. Die Druckschulter ist dem Druck im Druckraum ausgesetzt, der ständig mit einem Kraftstoffhochdruckspeicher in Verbindung ist, welcher wiederum über eine Drossel in ständiger Verbindung mit dem Steuerdruckraum ist. Dieser hat einen zweiten Auslaß, der von einem Piezoventil gesteuert wird. Bei Öffnung dieses Auslasses sinkt der Druck im Steuerdruckraum auf einen Entlastungsdruck ab, der bewirkt, daß die Kräfte in Öffnungsrichtung, die beispielsweise über die Schulter auf das Ventilglied wirken, das Einspritzventils öffnen.

Bei einem Kraftstoffeinspritzventil dieser Art besteht der Nachteil, daß eine genaue Dosierung der Kraftstoffeinspritzmenge über Zeit und Hub des Kraftstoffeinspritzventilgliedes nicht möglich ist. Beim Öffnen der Einspritzventilnadel hebt diese mit ihrer Dichtfläche vom Ventilsitz ab und es kann in diesem Augenblick der im Druckraum herrschende hohe Kraftstoffdruck auch auf die Dichtfläche in Öffnungsrichtung wirken. Damit erfährt das Ventilglied eine zusätzliche Kraft in Öffnungsrichtung, die sich gravierend auf das dynamische Öffnungsverhalten des Ventilglieds auswirkt. Über den Hub erreicht dabei die Kraft, die in Öffnungsrichtung wirkt einen Grenzwert. Der Kraftverlauf folgt dabei etwa einer Exponentialkurve. Diese Eigenschaft erschwert die Dosierung von kleinen Kraftstoffeinspritzmengen, bei denen ein Wiederschließen des Ventilglieds vor Erreichen seiner Endstellung bzw. vor Erreichen der maximalen, in Öffnungsrichtung wirkenden Kraft erforderlich ist. Eine genaue Dosierung von Kraftstoffeinspritzmengen ist vorallem im Zwischenhubbereich erschwert.

### Vorteile der Erfindung

Mit dem erfindungsgemäßen Kraftstoffeinspritzventil gemäß den Merkmalen des Kennzeichens ist es nun möglich, den Öffnungsvorgang des Ventilgliedes besser zu beherrschen, so daß eine genauere Dosierung von kleinen Kraftstoffeinspritzmengen möglich wird. Mit Hilfe des Kolbens und des vom Ventilglied einerseits und dem Kolben andererseits angeschlossenen hydraulischen Raums erhält man über die Ausgleichsdruckfläche am Ventilglied eine stabilisierende Kraft, die den Öffnungsvorgang des Kraftstoffeinspritzventilgliedes vergleichmäßigt. Bereits mit der ersten Öffnungsbewegung des Ventilglieds baut sich in dem hydraulischen Raum ein Druck auf, der sehr schnell auf einen Höchstwert ansteigt, dann aber konstant bleibt, da sich die Position des Kolbens ab einem bestimmten Druck verändern kann und damit das Volumen konstant bleibt. In vorteilhafter Weiterbildung der Erfindung ist der Kolben mit unterschiedlich großen Kolbenflächen ausgestattet, so daß der Ausgangsdruck in dem hydraulischen Raum gegenüber dem Referenzdruck untersetzt ist, wobei, wenn als Referenzdruck der Druck der Kraftstoffhochdruckquelle gewählt ist auf die Ausgleichsdruckfläche am Ventilglied ein um das Untersetzungsverhältnis kleinerer Druck in Schließrichtung wirkt. Auf diese Art und Weise kann eine Gegenkraft auf das Ventilglied ab einem bestimmten Druck im wesentlichen konstant gehalten werden.

Weitere Vorteile sind den restlichen Ansprüchen in Verbindung mit der nachfolgenden Beschreibung eines Ausführungsbeispiels zu entnehmen.

### Beschreibung

In der Figur ist schematisch ein Kraftstoffeinspritzventil dargestellt, das von einem Kraftstoffhochdruckspeicher 1 mit Kraftstoff versorgt wird. Eine Kraftstoffhochdruckpumpe 3 saugt aus einem Kraftstoffvorratsbehälter 4 Kraftstoff an und fördert ihn mit hohem Kraftstoffeinspritzdruck in den Kraftstoffhochdruckspeicher. Von dort gelangt der Kraftstoff über eine Druckleitung 6 in einen Druckraum 7 des Kraftstoffeinspritzventils 8. Der Druckraum 7 liegt stromaufwärts einer Kraftstoffeinspritzöffnung 9, die zum Innern zum Druckraum 7 hin von einem Ventilsitz 10 begrenzt ist und deren Verbindung zwischen dem Druckraum 7 und dem Brennraum 11 einer zugehörigen Brennkraftmaschine durch eine Dichtfläche 12 gesteuert wird, die am Ende eines Ventilglieds 14 vorgesehen ist. Das Ventilglied hat ein Betätigungsteil 15 und ein Nadelteil 16, der in einer Führungsbohrung 17 des Betätigungsteiles den Druckraum 7 freiläßt und am Ende die Dichtfläche 12 trägt. Dies ist im vorliegenden Falle kegelförmig ausgebildet entsprechend einem kegelförmigen Ventilsitz 10. Zwischen dem Betätigungsteil 15 und dem Nadelteil 16 wird eine Druckschulter 18 gebildet, die dem Druck im Druckraum 7 ausgesetzt ist derart, daß aus ihrer Belastung eine in Öffnungsrichtung des Ventilglieds 14 wirkende resultierende Kraft gebildet wird.

Der Betätigungsteil 15 ragt in einen hydraulischen Raum 20 im Gehäuse des Kraftstoffeinspritzventils und weist dort eine Ringschulter 21 auf, die eine Ausgleichsdruckfläche bildet. Dabei führt das Betätigungsteil 15 mit einem Teil 15a mit reduziertem Durchmesser aus dem hydraulischen Druckraum wieder hinaus und wird in einer in einen Steuerdruckraum 23 mündenden Führungsbohrung 24 geführt. Dort endet das Betätigungsteil 15 in einer Stirnseite 26, die dem Druck im Steuerdruckraum 23 ausgesetzt ist. Der Steuerdruckraum hat über eine Drossel 28 eine ständige Verbindung mit dem Kraftstoffhochdruckspeicher. Weiterhin führt vom Steuerdruckraum 23 ein Entlastungskanal 29 ab, in dem ggf. eine zweite Drossel 30 angeordnet ist und der durch ein Ventilglied 31 eines elektrisch gesteuerten Ventils 32 geöffnet oder geschlossen werden kann. Wird das Ventilglied 31 geöffnet, so wird der Druck im Steuerdruckraum auf einen Entlastungsdruck abgesenkt, da über die Entlastungsleitung 29 mehr Kraftstoff abströmt, als über die Drossel 28 zuströmen kann. Mit Absenkung dieses Druckes damit mit den sinkenden, in Schließrichtung aufgrund dieses Druckes auf das Ventilglied wirkenden Kräften überwiegen die über die Druckschulter 18 auf das Ventilglied einwirkenden hydraulischen Kräfte in Öffnungsrichtung. Dies bedeutet, daß das Ventilglied geöffnet wird und die Einspritzung über die Einspritzöffnung beginnt. Zur Beendigung dieses Einspritzvorganges wird das Ventilglied 31 wieder in Schließrichtung gebracht, was zur Folge hat, daß schnell nachströmender Kraftstoff den Steuerraumdruck wieder auf den ursprünglichen Wert in Höhe des Kraftstoffdruckes im Kraftstoffhochdruckspeicher 1 bringt. Dieser hohe Druck bewirkt eine überwiegende Kraft in Schließrichtung des Ventilglieds 15 und leitet den Schließvorgang ein.

Die Flächen der Stirnseite 26 und der Druckschulter 18 müssen so aufeinander abgestimmt sein, daß ein Öffnungsvorgang bzw. ein Schließvorgang schnell und sicher durchgeführt werden können. Zusätzlich muß dabei beachtet werden, daß mit dem Abheben der Ventilnadel von ihrem Ventilsitz 10 eine zusätzliche Fläche vom Hochdruck beaufschlagt wird, so daß zunehmend Kräfte bis zu einem Grenzwert auf das Ventilglied in Öffnungsrichtung wirken. Der Verlauf dieser Kräfte über den Hub des Ventilglieds bzw. über die Zeit ist nicht linear. Somit ist es erschwert, einen Öffnungsquerschnitt im Zwischenbereich des Ventilnadelhubes zu bestimmen und zu bewerten. Solche reduzierten Öffnungshübe der Ventilnadel sind insbesondere dann von Wichtigkeit, wenn kleinste Kraftstoffeinspritzmengen zur Einspritzung gelangen sollen. Dies ist z.B. dann erforderlich wenn zur Steuerung des Verbrennungsablaufes über das Kraftstoffeinspritzventil Voreinspritzmengen vor einer Haupteinspritzung in den Brennraum eingebracht werden sollen. Um die Bewegung des Ventilglieds besser zu beherrschen ist erfindungsgemäß der hydraulische Raum 20 vorgesehen mit der Ausgleichsdruckfläche 21 an der Ringschulter zwischen den Betätigungsteilen 15 und 15a. Der hydraulische Raum ist geschlossen, kann aber verschoben werden. Dazu ist ein Kolben 33 vorgesehen, der in einer in den hydraulischen Raum mündenden Bohrung dicht verschiebbar gelagert ist. Dieser Kolben ist als Stufenkolben ausgebildet mit einem im Durchmesser größeren Teil 35, dessen erste Kolbenfläche 36 den hydraulischen Raum 20 begrenzt und mit einem im Durchmesser kleineren Teil 37, dessen zweite Kolbenfläche, seine Stirnseite 38 in einem Referenzdruckraum 39 reicht, der über eine Drossel 40 wiederum mit dem Kraftstoffhochdruckspeicher 1 verbunden ist. Der Kolben 33 hat einen Anschlag 41, der die Verschiebung des Kolbens zum hydraulischen Raum 20 hin begrenzt.

Wird, wie bereits oben beschrieben, ein Öffnungsvorgang des Ventilglieds 14 eingeleitet, wird also das Ventilglied 31 geöffnet und der Steuerdruckraum 23 auf Entlastungsdruck entlastet, so wird sich das Ventilglied beginnen in Öffnungsrichtung zu bewegen. Dabei taucht jedoch der im Durchmesser größere Betätigungsteil 15 weiter in den hydraulischen Raum 20 ein und verdrängt mit seiner Stirnfläche 21 Kraftstoff. Diese Verdrängung bewirkt zunächst einmal ein Druckerhöhung in diesem hydraulischen Raum aufgrund der Steifigkeit des hydraulischen Volumens und der elastischen Eigenschaften des darin enthaltenen hydraulischen Mediums. Dies ist im vorliegenden Fall Kraftstoff wie er auch in dem Referenzdruckraum 39 vorhanden ist. Aufgrund des Kolbens 33 ist in Ausgangslage der hydraulische Raum auf einen Druck vorgespannt, der sich aus dem Verhältnis der druckausgesetzten ersten und zweiten Kolbenfläche 36 und 38 ergibt. Aufgrund der Verschiebbarkeit des Kolbens kann dabei der Druck im hydraulischen Druckraum konstant gehalten werden und zwar auf einem gegenüber dem Druck im Referenzdruckraum bzw. im Kraftstoffhochdruckspeicher 1 reduzierten Druck. Dieser Druck in Verbindung mit der Ausgleichsdruckfläche stellt eine zusätzliche Belastung des Ventilgliedes 14 in Schließrichtung dar, die im wesentlichen konstant bleibt und somit als konstanter Faktor ganz wesentlich die Öffnungscharakteristik des Ventilglieds bestimmt. Mit dem Beginn ds Öffnungshubs des Ventilglieds 14 wird das Volumen im hydraulischen Raum 20 vorgespannt, dann aber aufgrund der Verschiebbarkeit des Kolbens 32 konstant gehalten. Der Anstieg der Vorspannung über den Hub wird neben der Kolbenfläche 21 im wesentlichen vom Volumen des hydraulischen Raumes 20 bestimmt. Je nach Druckniveau im Kraftstoffhochdruckspeicher kann eine korrigierende Kraft entgegen dem Öffnungshub des Kraftstoffeinspritz-ventilgliedes 14 eingestellt werden. Dabei spielt auch die Drossel 40 eine Rolle, mit der die Steifigkeit der hydraulischen Säule des hydraulischen Raumes 20 und die rückwirkende Kraft auf das Ventilglied 14 zusätzlich eingestellt werden kann. Insbesondere ist mit dieser Drossel ein dynamisches Verhalten korrigierbar, um einen nicht linearen Kraftanstieg der in Öffnungsrichtung auf das Ventilglied wirkenden Kräfte zu beeinflussen.

Mit einem solchen Kraftstoffeinspritzventil lassen sich genauer kleinste Kraftstoffeinspritzmengen einspritzen.

## Patentansprüche

1. Kraftstoffeinspritzventil mit einem nach innen, entgegen der Krafstoffaustrittsrichtung öffnenden Ventilglied (14), das eine Einspritzöffnung (9) steuernde Dichtfläche (12) aufweist, an der sich stromaufwärts davon ein Druckraum (7) anschließt, der ständig mit einer Kraftstoffhochdruckquelle (1) verbunden ist und von einer Druckschulter (18) am Ventilglied (14) begrenzt ist, welche durch den Druck im Druckraum (7) entgegen einer Schließkraft in Öffnungsrichtung beaufschlagt ist, und mit einem Betätigungsteil (15, 15a) mit einer Druckfläche (26) die zur Betätigung des Ventilgliedes (14) in Schließrichtung entgegen Öffnungskräften dient, welche Druckfläche (26) von einem zwischen einem Arbeitsdruck und einem Entlastungsdruck veränderbaren Steuerdruck in einem Steuerdruckraum (23) ausgesetzt ist, wobei bei einem dort eingestelltem Entlastungsdruck die Öffnungskräfte am Ventilglied (14) überwiegen, **dadurch gekennzeichnet, daß** eine auf das Ventilglied (14) wirkende Ausgleichsdruckfläche (21) vorgesehen ist, die einen hydraulischen Raum (20) einerseits begrenzt, der andererseits von einer ersten Kolbenfläche (36) eines Kolbens (33) begrenzt ist, wobei der Kolben (33) eine der ersten Kolbenfläche (36) abgewandt zweite Kolbenfläche (38) hat, die von einem Referenzdruck, vorzugsweise einem konstanten Druck, in Schließrichtung des Ventilglieds (14) beaufschlagt ist.

2. Kraftstoffeinspritzventil nach Anspruch 1, **dadurch gekennzeichnet, daß** die zweite Kolbenfläche (38) kleiner ist als die erste Kolbenfläche (36) und als Referenzdruck der Druck der Kraftstoffhochdruckquelle dient.

3. Kraftstoffeinspritzventil nach Anspruch 1, **dadurch gekennzeichnet, daß** die Ausgleichsdruckfläche (21) so bemessen ist, daß bei eingestelltem Entlastungsdruck die Summe der in Schließrichtung wirkenden Kräfte kleiner ist als die Summe der in Öffnungsrichtung wirkenden Kräfte.

4. Kraftstoffeinspritzventil nach Anspruch 1, **dadurch gekennzeichnet, daß** die in Schließrichtung wirkenden Kräfte die Summe der sich aus der Druckbeaufschlagung im hydraulischen Raum (20) zuzüglich der sich aus Druckfläche (26) und reduziertem Steuerdruck sich ergebenden Kräfte umfaßt und die in Öffnungsrichtung wirkenden Kräfte die Summe der sich aus der Druckbeaufschlagung der Druckschulter (18) und der Dichtfläche (12) resultierenden Kräfte umfaßt.

5. Kraftstoffeinspritzventil nach einem der vorstehenden Ansprüche, **dadurch gekennzeichnet, daß** das Betätigungsteil (15, 15a) eine Stirnfläche (26) aufweist, die eine den Steuerdruck aufnehmenden Steuerdruckraum (23) begrenzt, und der Steuerdruckraum mittels eines elektrisch gesteuerten Steuerventils (32) entlastet oder auf den Druck der Kraftstoffhochdruckquelle haltbar ist.

6. Kraftstoffeinspritzventil nach Anspruch 5, **dadurch gekennzeichnet, daß** der Steuerdruckraum (23) über eine erste Drossel (28) ständig mit der Kraftstoffhochdruckquelle (1) verbunden ist und das Steuerventil ein 2/2-Ventil ist, durch das der Steuerdruckraum (23) zur Einleitung der Hochdruckeinspritzung durch das Kraftstoffeinspritzventil (8) auf den Entlastungsdruck entlastbar ist.

7. Kraftstoffeinspritzventil nach Anspruch 6, **dadurch gekennzeichnet, daß** die Entlastung des Steuerdruckraumes (23) über eine zweite Drossel (29) erfolgt.

8. Kraftstoffeinspritzventil nach einem der vorstehnenden Ansprüche, **dadurch gekennzeichnet, daß** der Weg des Kolbens (33) zum hydraulischen Raum (20) hin durch einen Anschlag (41) begrenzt ist.

## Claims

1. Fuel injection valve having a valve element (14) which is open towards the inside, in opposite direction to the fuel outlet direction, and has a sealing surface (12) which controls an injection opening (9) and to which, upstream of it, a pressure area (7) is connected, which is continuously connected to a fuel high-pressure source (1) and is bounded by a pressure shoulder (18) on the valve element (14), to which pressure shoulder (18) the pressure in the pressure area (7) is applied in the opposite direction to the closing force in the opening direction, and having an operating part (15, 15a) with a pressure surface (26) which is used for operating the valve element (14) in the closing direction, opposing opening forces, which pressure surface (26) is acted on by a control pressure, which can be varied between an operating pressure and relief pressure, in a control pressure area (23) in which case a relief pressure which is set there overcomes the opening forces on the valve element (14), **characterized in that** a compensating pressure surface (21) is provided, which acts on the valve element (14) and, on one side, bounds a hydraulic area (20), which is bounded on the other side by a first piston surface (36) of a piston (33) with the piston (33) having a second piston surface (38), which faces away from the first piston surface (36) and to which a reference pressure is applied, preferably a constant pressure, in the closing direction of the valve element (14).

2. Fuel injection valve according to Claim 1, **characterized in that** the second piston surface area (38) is smaller than the first piston surface area (36) and is used as the reference pressure for the pressure of the fuel high-pressure source.

3. Fuel injection valve according to Claim 1, **characterized in that** the compensating pressure surface (21) is dimensioned such that, when the relief pressure is set, the sum of the forces acting in the closing direction is less than the sum of the forces acting in the opening direction.

4. Fuel injection valve according to Claim 1, **characterized in that** the forces acting in the closing direction comprise the sum of the forces which result from the pressure applied in the hydraulic area (20) plus the forces resulting from the pressure area (26) and the reduced control pressure, and the forces acting in the opening direction comprise the sum of the forces resulting from the pressure applied to the pressure shoulder (18) and to the sealing surface (12).

5. Fuel injection valve according to one of the preceding claims, **characterized in that** the operating part (15, 15a) has an end surface (26) which bounds a control pressure area (23) that holds the control pressure, and the control pressure area is relieved of pressure by means of an electrically controlled control valve (32), or can be kept at the same pressure as the fuel high-pressure source.

6. Fuel injection valve according to Claim 5, **characterized in that** the control pressure area (23) is continuously connected via a first restrictor (28) to the fuel high-pressure source (1), and the control valve is a 2/2 valve, by means of which the control pressure area (23) can be relieved of pressure to the relief pressure, in order to initiate high-pressure injection through the fuel injection valve (8).

7. Fuel injection valve according to Claim 6, **characterized in that** the pressure in the control pressure area (23) is relieved via a second restrictor (29).

8. Fuel injection valve according to one of the preceding claims, **characterized in that** the movement of the piston (33) towards the hydraulic area (20) is limited by a stop (51).

## Revendications

1. Injecteur de carburant comportant une aiguille (14) s'ouvrant vers l'intérieur contre la direction de sortie du carburant et ayant une surface d'étanchéité (12) commandant un orifice d'éjection (9), cette surface se poursuivant du côté amont par une chambre de pression (7) reliée en permanence à une source de carburant à haute pression (1) et délimitée par un épaulement de poussée (18) sur l'aiguille (14), cet épaulement étant sollicité dans le sens de l'ouverture par la pression régnant dans la chambre de pression (7) contre une force de fermeture, avec un organe d'actionnement (15, 15a) ayant une surface de pression (26) servant à l'actionnement de l'aiguille (14) dans le sens de la fermeture, contre des forces d'ouverture, cette surface de pression (26) étant exposée à une pression de commande variable entre une pression active et une pression de décharge dans une chambre de commande de pression (23), les forces d'ouverture appliquées à l'aiguille (14) étant, prédominantes lorsque la pression de décharge y est réglée,
**caractérisé par**
une surface d'équilibrage de pression (21) agissant sur l'aiguille (14), cette surface délimitant d'une part une chambre hydraulique (20), délimitée d'autre part par une première surface (36) d'un piston (33), dont une seconde surface (38) est à l'opposé de la première surface de piston (36), et cette seconde surface est sollicitée par une pression de référence, de préférence une pression constante agissant dans le sens de fermeture de l'aiguille (14).

2. Injecteur de carburant selon la revendication 1,
**caractérisé en ce que**
la seconde surface de piston (38) est plus petite que la première surface de piston (36) et la pression de référence est la pression de la source de carburant à haute pression.

3. Injecteur de carburant selon la revendication 1,
**caractérisé en ce que**
la surface d'équilibrage de pression (21) est dimensionnée pour que pour la pression de décharge réglée, la somme des forces agissant dans le sens de la fermeture est inférieure à la somme des forces agissant dans le sens de l'ouverture.

4. Injecteur de carburant selon la revendication 1,
**caractérisé en ce que**
les forces agissant dans le sens de la fermeture comprennent la somme des forces résultant de l'application de la pression dans la chambre hydraulique (20) augmentées par les forces résultant de la surface de pression (26) et de la pression de commande réduite, et
les forces agissant dans le sens de l'ouverture comprennent la somme des forces résultant de l'application de la pression à l'épaulement de pression (18) et contre la surface d'étanchéité (12).

5. Injecteur de carburant selon l'une quelconque des revendications précédentes
**caractérisé en ce que**
l'organe d'actionnement (15, 15a) comporte une surface frontale (26) qui délimite une chambre de pression de commande (23) recevant la pression de commande, et la chambre de pression de commande est déchargée par une soupape de commande (32) à commande électrique ou est maintenue à la pression de la source de carburant à haute pression.

6. Injecteur de carburant selon la revendication 5,
**caractérisé en ce que**
la chambre de commande (23) est reliée en permanence par l'intermédiaire d'un premier organe d'étranglement (28) à la source de carburant à haute pression (1) et la soupape de commande est une vanne à 2/2 voies qui décharge la chambre de pression de commande (23) pour commencer l'injection à haute pression par l'injecteur de carburant (8), à la pression de décharge.

7. Injecteur de carburant selon la revendication 6,
**caractérisé en ce que**
la décharge de la chambre de pression de commande (23) se fait par l'intermédiaire d'un second organe d'étranglement (29).

8. Injecteur de carburant selon l'une quelconque des revendications précédentes,
**caractérisé en ce que**
la course du piston (33) vers la chambre hydraulique (20) est délimité par une butée (41).
